# EUROPÄISCHE PATENTSCHRIFT

(11) **EP 1 400 453 B1**
(45) Veröffentlichungstag und Bekanntmachung des Hinweises auf die Patenterteilung: **02.11.2006**
(21) Anmeldenummer: 03014774.8
(22) Anmeldetag: 28.06.2003
(51) Int. Cl.: B65B 43/18, B65B 43/26, B65B 47/04

(54) **Vorrichtung für die Entnahme von Zuschnitten aus einem Magazin und deren Formung zu einem Karton**
Apparatus for withdrawing carton blanks from a magazine and forming them to boxes
Installation pour prelever des ebauches de carton d'un magasin et les transformer en boites

(30) Priorität: 23.09.2002 DE 10244103
(43) Veröffentlichungstag der Anmeldung: 24.03.2004
(73) Patentinhaber: UHLMANN PAC-SYSTEME GmbH & Co. KG, 88471 Laupheim (DE)
(72) Erfinder: Ruf, Reinhold, 88471 Laupheim (DE); Stöhr, Jochen, 88433 Ingerkingen (DE); Götz, Achim, 71364 Winnenden (DE); Köllner, Klaus-Ulrich, 71554 Weissach i. T. (DE); Pless, Helmut, 73642 Welzheim (DE); Wieland, Edgar, 71364 Winnenden-Birkmannsweiler (DE)
(74) Vertreter: Hentrich, Swen

(56) Entgegenhaltungen:
- WO-A-88/09291
- DE-A- 2 613 155
- GB-A- 929 284
- GB-A- 1 464 100
- US-A- 3 049 846

## Beschreibung

Die Erfindung betrifft eine Vorrichtung für die Entnahme von Zuschnitten aus einem Magazin, deren Formung zu jeweils einem Karton und Übergabe des nach oben geöffneten Kartons in ein Transportsystem, wobei ein erster Hebelarm vorgesehen ist mit einer im wesentlichen senkrecht zur Förderrichtung orientierten ersten Schwenkachse, zu der mit Abstand eine zweite, parallele Schwenkachse für einen zweiten Hebelarm angeordnet ist, der einen Greifkopf trägt.

Vorrichtungen für die Entnahme von flachen Zuschnitten und deren Übergabe an ein Transportsystem sind seit langem bekannt, wobei diese bekannten Vorrichtungen dazu geeignet sind, Faltschachteln so aufzurichten, daß diese seitlich geöffnet sind und durch seitliches Einschieben der Produkte gefüllt werden können. Sofern es gewünscht ist, oder aufgrund der Art der Produkte die Notwendigkeit besteht, die Faltschachteln von oben zu befüllen, sind die bekannten Vorrichtungen nicht einsetzbar und nicht einfach modifizierbar, wobei sich bei Vorrichtungen der eingangs genannten Art die Probleme bei Formatwechseln verschärfen, da nach oben geöffnete Faltschachteln in der Regel quaderförmig gestaltet sind mit einer größeren Höhen- als Breitenerstreckung, so daß bei Formatwechseln besonders große Längenänderungen erforderlich sind. Die Vorrichtungen sind daher hinsichtlich des Arbeitstempos so ausgelegt, daß die maximal mögliche Faltschachtelgröße verarbeitet werden kann, wodurch aber bei kleineren Faltschachtelgrößen das Arbeitstempo und damit die Verarbeitungskapazität unnötig limitiert ist. Die GB-A-1 464 100 zeigt eine Vorrichtung der eingangs genannten Art, bei der an einem Maschinenrahmen über eine erste Schwenkachse ein erster Hebelarm angeordnet ist, der an seinem freien Ende über die zweite Schwenkachse einen zweiarmigen Hebel mit dem Greifkopf an dem einen Hebelarm, trägt. Der andere Hebelarm ist an einer Verbindungsstange angeschlossen, die mit einem Verbindungsarm mit der ersten Schwenkachse dem Maschinenrahmen verbunden ist. Die Verbindungsstange wird motorisch mittels einer Nockenwelle verstellt und erzeugt so über eine mechanische Zwangskopplung die Drehung des ersten Hebelarms und des zweiarmigen Hebels für die Entnahme der Zuschnitte aus dem Magazin. Wegen der Zwangskopplung ist keine einfache Formatanpassung möglich und der Greifkopf kann nur eine fest vorgegebene Trajektorie durchlaufen.

Der Erfindung liegt die Aufgabe zugrunde, eine Vorrichtung der eingangs genannten Art so auszubilden, daß der Formatwechsel vereinfacht wird mit der Möglichkeit, Kartons unterhalb der maximalen Kartongröße mit gesteigerter Leistung zu verarbeiten.

Diese Aufgabe wird bei der Vorrichtung der eingangs genannten Art dadurch gelöst, daß auf der dem Magazinschacht bezüglich der ersten Schwenkachse in Transportrichtung gegenüberliegenden Seite eine gegenüber dem Transportsystem höhenverstellbare Zwischenablage angeordnet ist mit einer Transporteinheit für die Überführung des Zuschnitts auf einen zum Zwecke der Formung mit einem Stempel zusammenwirkenden Matrize oberhalb des Transportsystems.

Mit dieser Vorrichtung ist der Vorteil verbunden, daß die Wegstrecken nach der Entnahme der flachen Zuschnitte aus dem Magazin bis zu der Zwischenablage genau auf die Zuschnittgröße abgestimmt werden können, wobei zwei Wegstrecken zu betrachten sind, nämlich zum einen der Transport des Zuschnitts in horizontaler Richtung und der Transport in vertikaler Richtung, der von der Höhe des geformten Kartons abhängt, wie weit dieser sich also von dem Transportsystem mit seiner Oberkante einschließlich Seitenlasche nach oben erstreckt, da dies für die Positionierung der Matrize ausschlaggebend ist. Mit der Erfindung ist es möglich, bei großen Zuschnittformaten den ersten Hebelarm um einen relativ kleinen Drehwinkel zu verschwenken, wobei der zweite Hebelarm dazu genutzt wird, den Zuschnitt gezielt an die Zwischenablage zu übergeben, in der die Transporteinheit den weiteren Transport übernimmt. Bei kleineren Zuschnittformaten kann der erste Hebelarm einen größeren Drehwinkel ausführen, wodurch sich der Gelenkpunkt zwischen dem ersten Hebelarm und dem zweiten Hebelarm weiter nach unten bewegt, also der Zuschnitt kleineren Formates weiter auf die Matrize zu bewegt und dabei zugleich abgesenkt wird. Der zweite Hebelarm dient wiederum dazu, eine definierte Übergabe des Zuschnitts auf die Zwischenablage zu ermöglichen, in der die Transporteinheit den Zuschnitt nur noch eine kurze Wegstrecke transportieren muß. In der Matrize hat der aus dem Zuschnitt geformte Karton in Bezug zu dem Transportsystem bereits die Höhenlage, die dieser benötigt, um abtransportiert zu werden.

Eine im Rahmen der Erfindung bevorzugte Ausführungsform ist dadurch gekennzeichnet, daß der ersten Schwenkachse und der zweiten Schwenkachse jeweils eine Antriebseinheit zugeordnet ist, für die zweckmäßigerweise Servoantriebe vorgesehen sind.

Wenn die erste Schwenkachse und die zweite Schwenkachse horizontal orientiert sind, ist es in einfacher Weise möglich, die flachen Zuschnitte aus dem Magazin zu entnehmen und diese dann auch horizontal orientiert auf die Zwischenablage abzulegen.

Dadurch ergibt sich dann auch die Möglichkeit, daß die Transporteinheit der Zwischenablage durch einen Linearschieber gebildet ist, da der horizontal auf der Zwischenablage liegende Zuschnitt lediglich translatorisch zu der Matrize überführt werden muß, ohne diesen zusätzlich gegen Verkippen zu sichern.

Eine ganz besonders bevorzugte Ausführungsform der Erfindung ist dadurch gekennzeichnet, daß der Magazinschacht und der erste Hebelarm in Förderrichtung translatorisch verstellbar sind, wodurch sich die Vorteile ergeben, daß ein weiterer Parameter bereit steht, um in Abhängigkeit von der Größe des Zuschnitts die von diesem zurückzulegende Wegstrecke zu optimieren.

Eine weitere Erhöhung der Arbeitsgeschwindigkeit der Vorrichtung ergibt sich, wenn der Stempel durch einen Stempelantrieb linear in der Höhe verstellbar ist und wenn die Anfangshöhe des Stempels frei einstellbar ist, da so ausgenutzt wird, daß bei kleineren Kartonformaten gleichfalls der Stempelhub kleiner gehalten sein kann, der dann in geringerer Zeit von dem Stempel zu durchlaufen ist.

Das Formen des Zuschnitts zum Karton erfolgt dann besonders einfach und daher in bevorzugter Weise dadurch, daß der durch die Transporteinheit auf die Matrize aufgeschobene, flache Zuschnitt zum Formen mittels des Stempels durch die Matrize pressbar ist unmittelbar in eine Förderzelle des Transportsystems, so daß nach dem Formen des Kartons eine weitere Einrichtung zum Überführen in das Transportsystem unnötig ist. Während des Transports des Zuschnitts von der Zwischenablage über die Matrize wird der Zuschnitt beleimt.

Wenn die Matrize in Förderrichtung zu öffnen ist, also den Weg in Förderrichtung freigeben kann, dann kann wiederum der Hub für den Stempel reduziert werden, da die für das spätere Füllen des Kartons zwangsweise noch geöffnete Seitenlasche nicht gleichfalls mit durch die Matrize gedrückt werden muß, weil die Seitenlasche nach dem Öffnen der Matrize diese beim Abtransport des Kartons mit dem Transportsystem passieren kann, woran sich dann das Schließen der Matrize für den nachfolgenden Karton anschließt.

Die Förderzellen des Transportsystems sind durch mindestens einen schiebenden und einen voranlaufenden Mitnehmer gebildet, die gegeneinander verstellbar sind.

Im folgenden wird die Erfindung an einem in der Zeichnung dargestellten Ausführungsbeispiel näher erläutert; es zeigen:
- Fig. 1: eine perspektivische Darstellung der erfindungsgemäßen Vorrichtung kurz nach der Entnahme des im Magazin zu vorderst anstehenden Zuschnitts maximaler Größe,
- Fig. 2: eine der Figur 1 entsprechende Darstellung zu einem späteren Zeitpunkt der Drehbewegung des ersten Hebelarmes,
- Fig. 3: eine der Figur 1 entsprechende Darstellung zu einem gegenüber der Figur 2 nochmals späteren Zeitpunkt,
- Fig. 4: eine Seitenansicht der Vorrichtung aus Figur 1 zum Zeitpunkt der Übergabe des flachen Zuschnitts an die Zwischenablage,
- Fig. 5: eine der Figur 1 entsprechende Darstellung bei einem Zuschnitt minimaler Größer,
- Fig. 6: eine der Figur 5 entsprechende Darstellung zu einem späteren Zeitpunkt der Drehbewegung des ersten Hebelarmes,
- Fig. 7: eine der Figur 5 entsprechende Darstellung zu einem gegenüber der Figur 6 nochmals späteren Zeitpunkt,
- Fig. 8: eine der Figur 4 entsprechende Darstellung bei der Übergabe eines Zuschnitts minimaler Größe an die Zwischenablage,
- Fig. 9: eine perspektivische Darstellung der Aufrichtstation mit der Matrize und dem Stempel.

Die in der Zeichnung dargestellte Vorrichtung 1 dient dazu, von den in einem Magazin 2 angeordneten, flachen Zuschnitten 3 den Vordersten mittels eines Greifkopfes 4 zu entnehmen und diesen an eine Formstation 5 zu übergeben, in der der Zuschnitt 3 derart geformt wird, daß dieser nach oben geöffnet ist mit gleichfalls nach oben weisender Seitenlasche 6. Dazu weist die Vorrichtung 1 einen ersten Hebelarm 7 auf, der eine horizontale und senkrecht zur Förderrichtung orientierte erste Schwenkachse 8 besitzt, zu der mit Abstand an dem ersten Hebelarm 7 eine zweite, parallele Schwenkachse 9 für einen zweiten Hebelarm 10 angeordnet ist, der den Greifkopf 4 trägt, der üblicherweise Sauger aufweist, mit denen der Zuschnitt 3 angesaugt und gesichert werden kann. Auf der dem Magazinschacht 2 bezüglich der ersten Schwenkachse 8 gegenüberliegenden Seite ist eine höhenverstellbare Zwischenablage 11 angeordnet, die eine durch einen Linearschieber gebildete Transporteinheit aufweist, mit der der immer noch flache Zuschnitt 3 in die Formstation 5 zu einer Matrize 12 und einem mit der Matrize 12 zusammenwirkenden Stempel 13 überführt werden kann. Die Matrize 12 ist oberhalb des in der Zeichnung zur besseren Übersicht nicht dargestellten Transportsystems angeordnet, so daß während des Formens unmittelbar auch eine Übergabe in das Transportsystem erfolgt.

Der Stempel 13 in der Formstation 5 ist durch einen Stempelantrieb linear in der Höhe verstellbar, wobei die Anfangshöhe des Stempels 13 frei einstellbar ist.

Im Betrieb der Vorrichtung wird der zu vorderst in dem Magazin 2 anstehende Zuschnitt 3 durch den Greifkopf 4 ergriffen, woran sich eine Verdrehung des ersten Hebelarms 7 um die erste Schwenkachse 8 anschließt, wobei der Drehwinkel des ersten Hebelarms 7 von der Zuschnittgröße abhängt, so daß bei großen Zuschnittformaten nur ein kleiner Drehwinkel erforderlich ist, um den Zuschnitt 3 auf der Zwischenablage 11 abzulegen, wozu der zweite Hebelarm 10 geeignet positioniert wird (Fig. 1-4).

Bei kleinen Zuschnittformaten, wie dies in den Figuren 5 bis 8 dargestellt ist, führt der erste Hebelarm 7 eine größere Drehbewegung durch, wodurch sich der Gelenkpunkt des zweiten Hebelarms 10 an dem ersten Hebelarm 7, also die zweite Schwenkachse 9 weiter in Richtung der Formstation 5 bewegt und sich dabei stärker absenkt. Im Ergebnis muß die Transporteinheit in der Zwischenablage 11 den noch flachen Zuschnitt 3 nur einen kürzeren Weg transportieren und der Stempel 13 zum Formen des Zuschnitts 3 in der Formstation 5 muß nur einen kurzen Hub ausführen, so daß sich dadurch gegenüber größeren Zuschnittformaten eine Zeitersparnis ergibt. Eine Zeitersparnis ergibt sich weiterhin dadurch, daß die durch die Transporteinheit auf die Matrize 12 aufgeschobene, flachen Zuschnitte 3 zum Formen mittels des Stempels 13 durch die Matrize 12 pressbar ist unmittelbar in eine Förderzelle des Transportsystems, durch das der Karton auch aus der Matrize 12 heraus transportiert werden kann, die dazu geöffnet werden kann, so daß der Hub des Stempels 13 nicht die Höhenerstreckung der Seitenlasche 6 mit einschließen muß.

## Patentansprüche

1. Vorrichtung für die Entnahme von Zuschnitten (3) aus einem Magazin (2), deren Formung zu jeweils einem Karton und Übergabe des nach oben geöffneten Kartons in ein Transportsystem, wobei ein erster Hebelarm (7) vorgesehen ist mit einer im wesentlichen senkrecht zur Förderrichtung orientierten ersten Schwenkachse (8), zu der mit Abstand eine zweite, parallele Schwenkachse (9) für einen zweiten Hebelarm (10) angeordnet ist, der einen Greifkopf (4) trägt, **dadurch gekennzeichnet, daß** auf der dem Magazinschacht (2) bezüglich der ersten Schwenkachse (8) in Transportrichtung gegenüberliegenden Seite eine gegenüber dem Transportsystem höhenverstellbare Zwischenablage (11) angeordnet mit einer Transporteinheit für die Überführung des flachen Zuschnitts (3) auf eine zum Zwecke der Formung mit einem Stempel (13) zusammenwirkenden Matrize (12) oberhalb des Transportsystems.

2. Vorrichtung nach Anspruch 1, **dadurch gekennzeichnet, daß** der ersten Schwenkachse (8) und der zweiten Schwenkachse (9) jeweils eine Antriebseinheit (14) zugeordnet ist.

3. Vorrichtung nach Anspruch 1 oder 2, **dadurch gekennzeichnet, daß** die erste Schwenkachse (8) und die zweite Schwenkachse (9) horizontal orientiert sind.

4. Vorrichtung nach einem der Ansprüche 1 bis 3, **dadurch gekennzeichnet, daß** die Transporteinheit der Zwischenablage (11) durch einen Linearschieber gebildet ist.

5. Vorrichtung nach einem der Ansprüche 1 bis 4, **dadurch gekennzeichnet, daß** das Magazin (3) und der erste Hebelarm (7) in Förderrichtung translatorisch verstellbar sind.

6. Vorrichtung nach einem der Ansprüche 1 bis 5, **dadurch gekennzeichnet, daß** der Stempel (13) durch einen Stempelantrieb linear in der Höhe verstellbar ist.

7. Vorrichtung nach Anspruch 6, **dadurch gekennzeichnet, daß** die Anfangshöhe des Stempels (13) frei einstellbar ist.

8. Vorrichtung nach einem der Ansprüche 1 bis 7, **dadurch gekennzeichnet, daß** der durch die Transporteinheit auf die Matrize (12) aufgeschobene, flache Zuschnitt (3) zum Formen mittels des Stempels (13) durch die Matrize (12) preßbar ist unmittelbar in eine Förderzelle des Transportsystems.

9. Vorrichtung nach Anspruch 8, **dadurch gekennzeichnet, daß** die Matrize (12) in Förderrichtung zu öffnen ist.

## Claims

1. Device for removing blanks (3) from a magazine (2), shaping them into a cardboard box in each case and transfer of the cardboard box, open at the top, into a transport system, wherein a first lever arm (7) is provided with a first swivel axis (8) oriented substantially vertical to the direction of conveyance, to which is attached at a distance a second, parallel swivel axis (9) for a second lever arm (10), which carries a gripper head (4), **characterized in that**, on the side opposite the magazine chute (2) relative to the first swivel axis (8) in the direction of transport an intermediate storage element (11) is arranged which is vertically adjustable relative to the transport system with a transport unit for the transfer of the flat blank (3) onto a matrix (12) above the transport system cooperating with a plunger (13) for the purpose of the shaping.

2. Device according to claim 1, **characterized in that** a drive unit (14) is assigned respectively to the first swivel axis (8) and the second swivel axis (9).

3. Device according to claim 1 or 2, **characterized in that** the first swivel axis (8) and the second swivel axis are oriented (9) horizontally.

4. Device according to one of claims 1 to 3, **characterized in that** the transport unit of the intermediate storage element (11) is formed by a linear slide.

5. Device according to one of claims 1 to 4, **characterized in that** the magazine (3) and the first lever arm (7) can be moved translationally in the direction of conveyance.

6. Device according to one of claims 1 to 5, **characterized in that** the height of the plunger (13) can be adjusted in a linear manner by a plunger drive.

7. Device according to claim 6, **characterized in that** the starting height of the plunger (13) can be freely set.

8. Device according to one of claims 1 to 7, **characterized in that** the flat blank (3) pushed onto the matrix (12) by the transport unit, can, in order to be shaped, be pressed directly by means of the plunger (13) through the matrix (12) into a conveyance segment of the transport system.

9. Device according to claim 8, **characterized in that** the matrix (12) is to open in the direction of conveyance.

## Revendications

1. Installation pour prélever des flans (3) d'un magasin (2), former une boîte en carton à partir de chacun d'eux et transférer la boîte en carton ouverte par le dessus à un système de transport, un premier bras de levier (7) étant prévu comportant un premier axe de pivotement (8) d'orientation essentiellement verticale par rapport à la direction d'avancée, un second axe de pivotement (9) destiné à un second bras de levier (10) étant agencé de manière parallèle et espacée du premier axe de pivotement, le second bras de levier portant une tête de saisie (4), **caractérisée en ce que**, du côté opposé au compartiment du magasin (2) par rapport au premier axe de pivotement (8) dans la direction du transport est agencé un organe de réception intermédiaire (11) réglable en hauteur par rapport au système de transport et comportant une unité de transport pour le transfert du flan (3) plat sur une matrice (12) située au dessus du système de transport et coopérant avec un poinçon (13) en vue de formage.

2. Installation selon la revendication 1, **caractérisée en ce que** le premier axe de pivotement (8) et le second axe de pivotement (9) sont chacun associés à une unité d'entraînement (14).

3. Installation selon la revendication 1 ou 2, **caractérisée en ce que** le premier axe de pivotement (8) et le second axe de pivotement (9) sont orientés horizontalement.

4. Installation selon l'une des revendications 1 à 3, **caractérisée en ce que** l'unité de transport de l'organe de réception intermédiaire (11) est constituée par un curseur linéaire.

5. Installation selon l'une des revendications 1 à 4, **caractérisée en ce que** le magasin (3) et le premier bras de levier (7) sont déplaçables en translation dans la direction d'avancée.

6. Installation selon l'une des revendications 1 à 5, **caractérisée en ce que** le poinçon (13) est déplaçable en hauteur de manière linéaire grâce à un entraînement de poinçon.

7. Installation selon la revendication 6, **caractérisée en ce que** la hauteur de départ du poinçon (13) est librement ajustable.

8. Installation selon l'une des revendications 1 à 7, **caractérisée en ce que** le flan (3) plat déplacé sur la matrice (12) par l'unité de transport peut être pressé par le poinçon (13) à travers la matrice (12), dans le but de former une boîte en carton, et ce directement dans une cellule de transport du système de transport.

9. Installation selon la revendication 8, **caractérisée en ce que** la matrice (12) s'ouvre dans la direction d'avancée.
